# FASCICULE DE BREVET EUROPEEN

(11) **EP 0 715 120 B1**
(45) Date de publication et mention de la délivrance du brevet: **05.04.2000**
(21) Numéro de dépôt: 95402693.6
(22) Date de dépôt: 29.11.1995
(51) Int. Cl.: F21S 10/00, F21V 11/00

(54) **Projecteur de type elliptique pour véhicule automobile, comportant un cache basculant**
Kfz-Projektionsscheinwerfer mit einer schwenkbaren Blende
Motor vehicle headlamp of elliptical type comprising a pivotable shutter

(30) Priorité: 30.11.1994 FR 9414370
(43) Date de publication de la demande: 05.06.1996
(73) Titulaire: VALEO VISION, 93000 Bobigny (FR)
(72) Inventeur: Berton, Jacques, F-77186 Noisiel (FR)
(74) Mandataire: Le Forestier, Eric

(56) Documents cités:
- FR-A- 2 669 399
- US-A- 1 389 291

## Description

La présente invention concerne d'une façon générale les projecteurs de type elliptique pour véhicules automobiles.

Un projecteur de ce genre comprend classiquement un miroir de type elliptique au premier foyer duquel est placé le filament d'une lampe. Une lentille convergente est focalisée sur le second foyer du miroir, et une glace ferme le projecteur. Dans certains cas, la lentille peut être constituée par la glace elle-même.

Lorsqu'un tel projecteur doit engendrer un faisceau à coupure, tel qu'un faisceau de croisement ou un faisceau anti-brouillard, on place dans le voisinage du second foyer du miroir un cache dont un bord définit le profil de la coupure et qui occulte la partie du rayonnement qui autrement se propagerait au-dessus de cette coupure.

Une difficulté de ce type de projecteur par rapport aux projecteurs de type parabolique réside dans la difficulté qu'il y a à modifier le profil de la coupure. Une telle modification peut être souhaitable notamment lorsqu'un projecteur, conçu par exemple pour un sens de circulation à droite, doit former un faisceau adapté à une circulation à gauche. Elle peut également être souhaitable pour réaliser un projecteur universel capable d'engendrer sélectivement un faisceau de croisement ou un faisceau anti-brouillard.

Dans un projecteur parabolique, et pour une coupure européenne en "V" avec relèvement de la coupure du côté opposé à la circulation en sens inverse, cette adaptation s'effectue en apposant sur la glace du projecteur un cache adhésif masquant une partie du rayonnement du côté de la partie relevée de la coupure de manière à obtenir une coupure généralement droite.

Dans un projecteur elliptique, ce type d'adaptation est impossible, le faisceau étant formé par projection de l'image formée dans le plan focal de la lentille.

La solution, connue en soi, consiste alors à intervenir sur le cache pour en modifier le profil de coupure.

On connaît déjà par DE-A-3 415 867 un projecteur elliptique dans lequel le cache est basculant autour d'un axe généralement horizontal et transversal à l'axe optique du projecteur (grand axe du miroir ellipsoïdal). Ce cache comporte deux bords opposés de profils différents, si bien qu'en faisant basculer le cache à 90°, on modifie le profil de coupure par exemple pour passer d'un faisceau de croisement européen pour circulation à droite à un faisceau de croisement européen pour circulation à gauche.

La présente invention se propose de perfectionner ce type de projecteur connu, et vise en particulier des moyens permettant de donner au cache basculant une position particulièrement bien définie dans l'une ou l'autre de ses deux positions, ainsi que des moyens pour éviter que le cache ne risque d'occuper une position intermédiaire entre les deux positions permettant respectivement d'obtenir les deux faisceaux coupés.

Ainsi la présente invention concerne un projecteur de véhicule automobile, comprenant une source lumineuse, un miroir du genre ellipsoïdal dont un premier foyer est situé au voisinage de la source, une lentille convergente dont un plan focal passe au voisinage d'un second foyer du miroir, et un dispositif à cache mobile prévu entre le miroir et la lentille, le dispositif à cache mobile comprenant un écran susceptible de pivoter autour d'un axe généralement horizontal et transversal à un axe optique du projecteur, qui présente deux bords, chacun définissant respectivement un profil de coupure particulier pour le faisceau engendré, et un moyen de manoeuvre dudit écran pour amener sélectivement l'un ou l'autre desdits bords sur le trajet du rayonnement et sélectivement former deux faisceaux à coupure différents, caractérisé en ce que l'écran a la forme d'une cornière en "L" et en ce qu'il comprend des moyens de butée définissant deux positions stables de la cornière dans lesquelles l'une ou l'autre de ses ailes est généralement verticale.

Selon d'autres caractéristiques avantageuses mais non limitatives :
- l'axe de pivotement de l'écran passe par la zone de jonction de ses ailes ;
- lesdits moyens de butée consistent en au moins une plaquette horizontale qui s'étend de part et d'autre de l'axe de pivotement de l'écran ;
- lesdits moyens de butée consistent en deux plaquettes horizontales disposées de part et d'autre de l'axe de pivotement de l'écran et décalées longitudinalement le long de celui-ci ;
- ledit écran pivote autour de charnières solidaires du projecteur ;
- le moyen de manoeuvre est solidaire d'une des ailes dudit écran et il est apte à être déplacé selon un axe généralement horizontal et parallèle à un axe optique du projecteur ;
- il comprend des moyens élastiques pour solliciter ledit écran vers une position où l'une ou l'autre de ses ailes est en appui contre les moyens de butée ;
- lesdits moyens élastiques consistent en un ressort dont une de ses extrémités est rendue solidaire de l'aile équipée dudit moyen de manoeuvre tandis que sa seconde extrémité est solidaire d'une partie fixe du projecteur ;
- l'axe dudit ressort coupe le plan vertical dans lequel est contenu l'axe de pivotement dudit écran, ainsi que le plan bissecteur des deux ailes de l'écran.

D'autres caractéristiques et avantages de la présente invention apparaîtront à la lecture de la description détaillée qui va suivre d'une forme de réalisation préférée de celle-ci, donnée à titre d'exemple non limitatif et faite en référence aux dessins annexés dans lesquels :
- la figure 1 est une vue en section verticale axiale d'un projecteur selon l'invention ;
- la figure 2 est une vue de face du projecteur de la figure 1, lentille convergente enlevée ;
- la figure 3 est une vue de détail du montage de l'écran du projecteur sur un élément de charnière ;
- la figure 4 est une vue de l'écran, selon la flèche F de la figure 2 ;
- la figure 5 est une vue en section horizontale axiale du projecteur selon l'invention ;
- les figures 6 et 7 sont des schémas montrant les deux positions possibles de l'écran du projecteur ;
- la figure 8 est une vue de dessus d'un détail de construction d'une tirette équipant l'écran.

A la figure 1 annexée, on a représenté un projecteur de type elliptique qui comprend une lampe 1, un miroir 2 du genre ellipsoïdal et une lentille 4, ainsi qu'une glace de fermeture non représentée.

Le filament de la lampe 1 est placé au voisinage du premier foyer F1 du miroir 2. Le plan focal PF de la lentille 4, coaxiale avec le miroir 2, passe par le second foyer F2 du miroir.

Un dispositif à cache mobile, globalement indiqué en 3, est situé entre le miroir 2 et la lentille 4, de manière à définir sélectivement, dans le plan focal PF ou à son voisinage, un premier cache avec un premier profil de coupure et un second cache avec un second profil de coupure.

Ce dispositif consiste en un écran mobile 30 en forme de cornière en "L", dont les deux ailes sont répertoriées 31 et 32.

Cet écran est apte à pivoter autour d'un axe XX' passant par la zone de jonction des deux ailes. Dans cette zone et aux deux extrémités de l'écran sont prévus des tourillons 36 formant saillies latérales, engagés dans des paliers ou charnières 33 formées dans une pièce rapportée au miroir 2.

L'écran 30, dans la position illustrée sur la figure 3, présente un profil défini par trois segments de droite 31a, 31b et 31c de l'aile 31, disposés comme illustré, de manière à engendrer un faisceau lumineux de croisement pour circulation à droite, c'est-à-dire avec un relèvement de la coupure, défini par les segments 31a et 31b, dans la moitié droite du faisceau.

Le second profil de l'écran est défini par le bord libre de l'aile 32 et comporte également trois segments de droite 32a, 32b, 32c, définissant, lorsque l'écran a basculé de 90° autour de l'axe XX', un profil de coupure d'un faisceau de croisement pour circulation à gauche.

L'écran est apte à coopérer avec des butées pour définir deux positions stables, dans lesquelles l'une ou l'autre des ailes 31 et 32 s'étend en position verticale, ce qui correspond aux coupures à engendrer.

Plus précisément, il est prévu deux butées en forme de plaques 41 et 41' sur lesquelles l'une ou l'autre des ailes de l'écran est destinée à venir reposer. Ces plaques s'étendent horizontalement et de part et d'autre de l'axe XX' de pivotement de l'écran. Plus précisément, leur surface supérieure s'étend dans le plan horizontal dans lequel est contenu l'axe XX' et ces deux plaques sont décalées longitudinalement le long de cet axe.

Ces plaques sont raccordées, par des éléments qui s'étendent obliquement, à la même pièce que celle qui porte les charnières 33.

Dans une autre forme de réalisation, on pourrait utiliser une ou plusieurs plaques formant butée, chacune s'étendant horizontalement de part et d'autre de l'axe XX'.

L'aile 31 de l'écran est pourvue, sur l'un de ses petits côtés généralement perpendiculaire au profil de coupure, d'une plaquette 34. Cette plaquette s'étend dans un plan vertical et est dirigée du côté de la seconde aile. Elle affecte, vue de face (figures 6 et 7), la forme d'un rectangle dont les deux grands côtés sont parallèles à l'aile 32. Elle est percée d'une ouverture circulaire 340, disposée à mi-distance des deux grands côtés précités et à proximité de son bord libre.

De plus, l'écran est équipé d'un moyen de manoeuvre apte à amener sélectivement l'un ou l'autre de ses bords sur le trajet du rayonnement du projecteur.

Ce moyen de manoeuvre consiste en une tirette 5 formée d'un fil métallique recourbé et apte à être déplacé selon un axe Y, Y' généralement horizontal et parallèle à un axe optique du projecteur. Pour ce faire, la tirette est engagée dans des moyens de guidage 7 formés dans la paroi du projecteur.

Cette tirette est reliée mécaniquement à l'écran 30.

Dans ce but, elle comporte une extrémité libre formée de deux parties 50 et 51 parallèles entre elles, mais décalées latéralement et reliées par une partie intermédiaire 52. Cette partie intermédiaire traverse l'ouverture 340 de la plaquette, tandis que les parties 50 et 51 sont disposées de part et d'autre des grandes faces de la plaquette. On comprend aisément qu'un mouvement de déplacement de la tirette selon l'axe Y,Y' provoque un basculement de l'écran 3, par l'intermédiaire de la plaquette 34. Bien entendu, le diamètre du fil métallique formant la tirette est légèrement inférieur à celui du trou 340.

Enfin, le projecteur selon l'invention est pourvu de moyens élastiques aptes à solliciter l'écran vers une position dans laquelle l'une ou l'autre de ses ailes est en appui contre l'une ou l'autre des butées 41 et 41'.

De manière préférentielle, ces moyens consistent en un ressort à boudin 6 dont les extrémités opposées 60 et 60' ont la forme de crochet.

Son extrémité inférieure 60 es solidaire d'une partie fixe du projecteur. Par contre, son extrémité supérieure est accrochée à un élément 35 solidaire de l'aile 31 et agencé de telle manière que, quelle que soit l'orientation de l'écran, l'axe Z, Z' du ressort coupe le plan vertical dans lequel est contenu l'axe de pivotement X, X' de l'écran et le plan bissecteur B des ailes 31 et 32.

Pour faire passer l'écran de la position illustrée à la figure 6 (circulation à droite) à la position de la figure 7 (circulation à gauche), on procède de la manière suivante.

On déplace la tirette dans le sens de la flèche h. Au besoin, le sens de déplacement sera indiqué par un repère immédiatement visible vers l'opérateur.

Cette traction provoque le basculement de l'écran dans le sens de la flèche g de sorte que l'aile 31 vient en butée contre la plaque 41. Dans cette position, l'aile 32 s'étend alors verticalement.

On notera que du fait de la disposition particulière du ressort de rappel, ce dernier tend à faire occuper l'une ou l'autre des positions stables représentées aux figures 6 et 7, si bien qu'aucune position intermédiaire n'est possible.

On est ainsi assuré du bon positionnement de l'écran.

Pour faire passer l'écran à nouveau dans sa position initiale, il suffit de déplacer la tirette dans le sens inverse de la flèche h.

## Revendications

1. Projecteur de véhicule automobile, comprenant une source lumineuse (1), un miroir du genre ellipsoïdal (2) dont un premier foyer (F1) est situé au voisinage de la source, une lentille convergente (4) dont un plan focal (PF) passe au voisinage d'un second foyer (F2) du miroir, et un dispositif à cache mobile (3) prévu entre le miroir et la lentille, le dispositif à cache mobile comprenant un écran (30) susceptible de pivoter autour d'un axe (XX') généralement horizontal et transversal à un axe optique du projecteur, qui présente deux bords (31a-c ; 32 a-c), chacun définissant respectivement un profil de coupure particulier pour le faisceau engendré, et un moyen (5) de manoeuvre dudit écran (30) pour amener sélectivement l'un ou l'autre desdits bords sur le trajet du rayonnement et sélectivement former deux faisceaux à coupure différents, caractérisé en ce que l'écran (30) a la forme d'une cornière en "L" avec deux ailes (31, 32) et en ce que le projecteur comprend des moyens de butée (41, 41') définissant deux positions stables de la cornière dans lesquelles l'une ou l'autre de ses ailes (31, 32) est généralement verticale.

2. Projecteur selon la revendication 1, caractérisé en ce que l'axe de pivotement (XX') de l'écran (30) passe par la zone de jonction de ses ailes (31, 32).

3. Projecteur selon la revendication 1 ou 2, caractérisé en ce que lesdits moyens de butée consistent en au moins une plaquette horizontale (41, 41') qui s'étend de part et d'autre de l'axe de pivotement de l'écran.

4. Projecteur selon la revendication 1 ou 2, caractérisé en ce que lesdits moyens de butée consistent en deux plaquettes horizontales (41, 41') disposées de part et d'autre de l'axe (XX') de pivotement de l'écran et décalées longitudinalement le long de celui-ci.

5. Projecteur selon l'une des revendications 1 à 4, caractérisé en ce que ledit écran (30) pivote autour de charnières (33) solidaires du projecteur.

6. Projecteur selon l'une des revendications 1 à 5, caractérisé en ce que le moyen de manoeuvre (5) est solidaire d'une des ailes (31) dudit écran (30) et en ce qu'il est apte à être déplacé selon un axe (YY') généralement horizontal et parallèle à un axe optique du projecteur.

7. Projecteur selon l'une des revendications 1 à 6, caractérisé en ce qu'il comprend des moyens élastiques (6) pour solliciter ledit écran (30) vers une position où l'une ou l'autre de ses ailes (31, 32) est en appui contre les moyens de butée (41, 41').

8. Projecteur selon les revendications 6 et 7 prises en combinaison, caractérisé en ce que lesdits moyens élastiques (6) consistent en un ressort et en ce qu'une de ses extrémités (60') est rendue solidaire de l'aile (31) équipée dudit moyen de manoeuvre (5) tandis que sa seconde extrémité (60) est solidaire d'une partie fixe du projecteur.

9. Projecteur selon la revendication 8, caractérisé en ce que l'axe (ZZ') dudit ressort coupe le plan vertical dans lequel est contenu l'axe (XX') de pivotement dudit écran et, ainsi que le plan bissecteur (B) des deux ailes de l'écran.

## Patentansprüche

1. Kraftfahrzeugscheinwerfer, umfassend eine Lichtquelle (1), einen Spiegel in Ellipsoidausführung (2), dessen erster Brennpunkt (F1) in der Nähe der Lichtquelle angeordnet ist, eine Sammellinse (4), von der eine Brennebene (PF) in der Nähe eines zweiten Brennpunkts (F2) des Spiegels verläuft, und eine Vorrichtung mit beweglicher Blende (3), die zwischen dem Spiegel und der Linse angeordnet ist, wobei die Vorrichtung mit beweglicher Blende einen Schirm (30) umfaßt, der sich um eine insgesamt horizontale und zu einer optischen Achse des Scheinwerfers quer angeordnete Achse (XX') drehen kann und der zwei Kanten (31a-c; 32a-c) aufweist, die jeweils ein besonderes Hell-Dunkel-Profil für das erzeugte Lichtbündel definieren, und ein Mittel (5) zur Betätigung des besagten Schirms (30), um wahlweise die eine oder die andere der beiden Kanten auf den Verlauf der Lichtstrahlung zu bringen und wahlweise zwei verschiedene Lichtbündel mit Hell-Dunkel-Grenze zu bilden, **dadurch gekennzeichnet**, daß der Schirm (30) die Form eines "L"-förmigen Winkels mit zwei Schenkeln (31, 32) aufweist und daß der Scheinwerfer Anschlagmittel (41, 41') umfaßt, die zwei stabile Positionen des Winkels definieren, in denen der eine oder der andere seiner Schenkel (31, 32) allgemein vertikal verläuft.

2. Scheinwerfer nach Anspruch 1, **dadurch gekennzeichnet**, daß die Schwenkachse (XX') des Schirms (30) durch den Verbindungsbereich seiner Schenkel (31, 32) verläuft.

3. Scheinwerfer nach Anspruch 1 oder 2, **dadurch gekennzeichnet**, daß die besagten Anschlagmittel aus wenigstens einer horizontalen Scheibe (41, 41') bestehen, die sich beiderseits der Schwenkachse des Schirms erstreckt.

4. Scheinwerfer nach Anspruch 1 oder 2, **dadurch gekennzeichnet**, daß die besagten Anschlagmittel aus zwei horizontalen Scheiben (41, 41') bestehen, die beiderseits der Schwenkachse (XX') des Schirms angeordnet und in Längsrichtung an dieser entlang versetzt sind.

5. Scheinwerfer nach einem der Ansprüche 1 bis 4, **dadurch gekennzeichnet**, daß der besagte Schirm (30) schwenkbar um fest mit dem Scheinwerfer verbundene Scharniere (31) gelagert ist.

6. Scheinwerfer nach einem der Ansprüche 1 bis 5, **dadurch gekennzeichnet**, daß das Betätigungsmittel (5) fest mit einem der Schenkel (31) des besagten Schirms (30) verbunden ist und entlang einer allgemein horizontalen und zu einer optischen Achse des Scheinwerfers parallelen Achse (YY') verschoben werden kann.

7. Scheinwerfer nach einem der Ansprüche 1 bis 6, **dadurch gekennzeichnet**, daß er elastische Mittel (6) umfaßt, um den besagten Schirm (30) zu einer Position zu beaufschlagen, in welcher der eine oder der andere seiner Schenkel (31, 32) an den Anschlagmitteln (41, 41') anliegt.

8. Scheinwerfer nach einem der Ansprüche 6 und 7 in Kombination, **dadurch gekennzeichnet**, daß die besagten elastischen Mittel (6) aus einer Feder bestehen und daß eines ihrer Enden (60') fest mit dem Schenkel (31) verbunden ist, der mit dem besagten Betätigungsmittel (5) ausgerüstet ist, während ihr zweites Ende (60) fest mit einem ortsfesten Teil des Scheinwerfers verbunden ist.

9. Scheinwerfer nach Anspruch 8, **dadurch gekennzeichnet**, daß die Achse (ZZ') der besagten Feder die vertikale Ebene, in der die Schwenkachse (XX') des besagten Schirms enthalten ist, sowie die Halbierungsebene (B) der beiden Schenkel des Schirms schneidet.

## Claims

1. Motor vehicle headlamp, comprising a light source (1), a mirror of the ellipsoidal type (2), a first focus (Fl) of which is situated close to the source, a convergent lens (4), a focal plane (PF) of which passes close to a second focus (F2) of the mirror, and a device with a movable shutter (3) provided between the mirror and the lens, the device with a movable shutter comprising a screen (30) able to pivot about a generally horizontal axis (XX') transverse to an optical axis of the headlamp, which has two edges (31a-c; 32a-c), each defining respectively a particular cutoff profile for the beam generated, and a means (5) of manoeuvring the said screen (30) in order to selectively bring one or other of the said edges on the radiation path and selectively form two beams with different cutoffs, characterised in that the screen (30) has the shape of an L-shaped angle piece with two flanges (31, 32) and in that the headlamp comprises stop means (41, 41') defining two stable positions of the angle piece in which one or other of its flanges (31, 32) is generally vertical.

2. Headlamp according to Claim 1, characterised in that the pivot axis (XX') of the screen (30) passes through the area where its flanges (31, 32) join.

3. Headlamp according to Claim 1 or 2, characterised in that the said stop means consist of at least one horizontal plate (41, 41') which extends on each side of the pivot axis of the screen;

4. Headlamp according to Claim 1 or 2, characterised in that the said stop means consist of two horizontal plates (41, 41') disposed on each side of the pivot axis (XX') of the screen anc offset longitudinally along it.

5. Headlamp according to one of Claims 1 to 4, characterised in that the said screen (30) pivots about hinges (33) fixed to the headlamp.

6. Headlamp according to one of Claims 1 to 5, characterised in that the manoeuvring means (5) is fixed to one of the flanges (31) of the said screen (30) and in that it is able to be moved along a generally horizontal axis (YY') parallel to an optical axis of the headlamp.

7. Headlamp according to one of Claims 1 to 6, characterised in that it comprises elastic means (6) for forcing the said screen (30) towards a position where one or other of its flanges (31, 32) is in abutment against the stop means (41, 41').

8. Headlamp according to Claims 6 and 7 taken in combination, characterised in that the said elastic means (6) consist of a spring and in that one of its ends (60') is fixed to the flange (31) equipped with the said manoeuvring means (5) whilst its second end (60) is fixed to a fixed part of the headlamp.

9. Headlamp according to Claim 8, characterised in that the axis (ZZ') of the said spring cuts the vertical plane in which the pivot axis (XX') of the said screen is contained, as well as the bisecting plane (B) of the two flanges of the screen.
